# FASCICULE DE BREVET EUROPEEN

(11) **EP 3 493 235 B1**
(45) Date de publication et mention de la délivrance du brevet: **06.10.2021**
(21) Numéro de dépôt: 18205346.2
(22) Date de dépôt: 09.11.2018
(51) Int. Cl.: H01H 33/66, H01H 33/662, H01H 33/664

(54) **AMPOULE À VIDE POUR APPAREIL ÉLECTRIQUE DE COUPURE**
VAKUUMLAMPE FÜR ELEKTRISCHES STROMUNTERBRECHUNGSGERÄT
VACUUM BULB FOR ELECTRICAL SWITCHGEAR

(30) Priorité: 04.12.2017 FR 1761585
(43) Date de publication de la demande: 05.06.2019
(73) Titulaire: Schneider Electric Industries SAS, 92500 Rueil Malmaison (FR)
(72) Inventeur: NEWINGER, Pierre, 38134 St Joseph de Rivière (FR)
(74) Mandataire: Mouney, Jérôme

(56) Documents cités:
- WO-A1-93/11552
- DE-A1- 3 803 778
- DE-A1- 4 011 194
- DE-A1- 4 401 356
- DE-A1- 19 933 111
- US-A- 5 168 139

## Description

### Domaine technique de l'invention

La présente invention concerne une ampoule à vide destinée à assurer la coupure d'un circuit électrique dans un appareil électrique de coupure opérant en moyenne tension ou haute tension, c'est-à-dire opérant à une tension supérieure à 1000V.

L'invention concerne également un appareil électrique de coupure comportant une telle ampoule à vide pour au moins une de ses phases. Dans le présent document, le terme appareil électrique de coupure regroupe indifféremment plusieurs types d'appareils électriques comme un interrupteur, un disjoncteur, un contacteur, un interrupteur fusible, un sectionneur, un recloser, etc.

### Etat de la technique

Un appareil électrique de coupure moyenne tension ou haute tension du type de celui décrit par exemple dans le document EP2182536, qui est incorporé par référence dans le présent document, comporte une ampoule à vide qui est placée non pas dans le circuit principal de l'interrupteur principal d'une phase de l'appareil électrique de coupure, mais dans une dérivation en parallèle de ce circuit principal. En fonctionnement normal lorsque l'interrupteur principal est fermé, il ne passe aucun courant dans la dérivation contenant l'ampoule à vide. Celle-ci n'est sollicitée que durant une opération d'ouverture du circuit principal, à l'aide d'un mécanisme d'ouverture de l'interrupteur principal qui permet de basculer le courant progressivement du circuit principal vers la dérivation, de façon à ouvrir l'interrupteur principal pendant que le courant circule intégralement dans l'ampoule à vide. Ce n'est qu'une fois l'interrupteur principal ouvert que l'ampoule à vide passe alors à son tour de la position fermée à la position ouverte à l'aide du mécanisme d'ouverture. On évite ainsi l'apparition d'un arc électrique de coupure au niveau de l'interrupteur principal lors de l'opération d'ouverture.

Grâce à cette architecture, l'ampoule à vide est donc traversée par un courant uniquement durant la phase d'ouverture du circuit principal de phase, et non pas lorsque l'interrupteur principal est fermé. De plus, l'ampoule n'est pas sollicitée durant une opération de fermeture du circuit principal et elle n'a pas à supporter non plus un éventuel courant de court-circuit. Elle doit juste être capable de supporter une tension transitoire de rétablissement (Transient Recovery Voltage - TRV) après la coupure du courant dans le circuit principal.

Il en résulte que, dans une telle architecture, l'ampoule à vide peut avantageusement être simplifiée et conçue d'une taille bien inférieure par rapport à une architecture classique dans laquelle l'ampoule à vide est par exemple placée dans le circuit principal de l'appareil électrique de coupure. A titre d'exemple, une telle ampoule à vide pourrait avoir un diamètre transversal de l'ordre de 50 mm environ pour une tension de 24kV et la distance d'ouverture entre les électrodes serait de l'ordre de 7 à 12 mm. Cependant, la réduction de taille de l'ampoule à vide entraîne potentiellement des contraintes diélectriques plus importantes que sur une ampoule à vide de plus grande taille.

Par ailleurs, les documents DE4011194A1, DE19933111A1 et DE4401356A1 décrivent différentes architectures d'ampoules à vide.

WO93/11552 A1 divulgue une ampoule à vide selon le préambule de la revendication 1.

L'invention a donc pour but de concevoir une ampoule à vide de taille réduite qui soit capable de surmonter les contraintes diélectriques dues à la réduction de ses dimensions. L'invention a également pour but de concevoir une ampoule à vide qui soit la plus simple et économique possible.

### Exposé de l'invention

Ces buts sont atteints par une ampoule à vide destinée à un appareil électrique de coupure, comprenant un corps cylindrique en matériau isolant fermé à chaque extrémité par respectivement un premier couvercle et un second couvercle métallique, l'ampoule à vide comprenant une électrode mobile qui traverse le premier couvercle et qui coopère avec une électrode fixe entre une position fermée dans laquelle les deux électrodes sont en contact l'une avec l'autre et une position ouverte dans laquelle les deux électrodes sont séparées. Selon l'invention, le second couvercle correspond à l'électrode fixe de l'ampoule à vide et le second couvercle se prolonge par des avancées destinées à être directement raccordées avec une barre conductrice appartenant à un pôle de l'appareil électrique de coupure.

Le second couvercle comporte une zone de contact fixe centrale ayant une forme d'une calotte sphérique tournée vers l'intérieur de l'ampoule à vide. L'électrode mobile comporte une zone de contact mobile de forme arrondie située en vis-à-vis de la zone de contact fixe. La zone de contact fixe présente un rayon de courbure supérieur à celui de la zone de contact mobile.

Selon une autre caractéristique, l'ampoule à vide comporte une bride de fixation métallique entre le tube cylindrique et le second couvercle.

Selon une autre caractéristique, la bride de fixation est réalisé en cuivre et le second couvercle est réalisé en acier inoxydable.

Selon une autre caractéristique, le second couvercle comporte également un renfoncement concentrique, dirigé vers l'intérieur de l'ampoule à vide et placé entre la zone de contact centrale et une zone externe de fixation du couvercle au tube cylindrique.

Selon une autre caractéristique, l'ampoule à vide comprend un écran métallique de section transversale circulaire entourant la zone de contact mobile et qui comporte une extrémité fixée au second couvercle et une extrémité opposée qui est libre. L'extrémité libre de l'écran présente une boucle orientée vers l'intérieur de l'ampoule à vide.

L'invention se rapporte également un appareil électrique de coupure comportant une telle ampoule à vide pour au moins une des phases, l'ampoule à vide étant placée en dérivation d'un circuit principal d'au moins une phase de l'appareil électrique de coupure.

### Description détaillée

D'autres caractéristiques vont apparaître dans la description détaillée qui suit faite en regard des dessins annexés dans lesquels :
- la figure 1 montre une vue simplifiée d'un mode de réalisation d'une ampoule à vide en position fermée conforme à l'invention, selon une coupe dans un plan longitudinal,
- la figure 2 montre une coupe en perspective de cette ampoule à vide.

En référence à la figure 1, une ampoule à vide 10 comporte un corps en forme de tube sensiblement cylindrique 11 en matériau isolant, de préférence en céramique, dont les deux extrémités sont fermées par respectivement une premier couvercle 14 métallique et un second couvercle 20 métallique. Le tube 11 et les couvercles 14, 20 délimitent une chambre de coupure 15 interne dans laquelle il est possible de faire le vide.

L'ampoule à vide 10 comporte une électrode 12 conductrice (appelée aussi tige conductrice) qui traverse le premier couvercle 14 et se termine dans la chambre de coupure 15 par une première zone de contact 13. Cette électrode 12 est mobile selon un axe longitudinal X de l'ampoule à vide 10 et, de façon connue, est entraînée par un mécanisme non représenté dans les figures. Un soufflet d'étanchéité 16 entoure partiellement l'électrode mobile 12 pour permettre le déplacement longitudinal de l'électrode 12 tout en préservant l'étanchéité de la chambre de coupure 15 vis-à-vis de l'extérieur.

Habituellement, une ampoule à vide comporte également dans la chambre de coupure 15 une électrode fixe comportant une zone de contact fixe, qui est agencée de telle sorte que l'électrode mobile 12 peut se déplacer entre une position dite fermée dans laquelle l'électrode fixe et l'électrode mobile sont en contact l'une avec l'autre via leur zone de contact respective pour qu'un courant puisse traverser l'ampoule à vide 10, et une position dite ouverte dans laquelle les deux électrodes sont séparées.

Selon l'invention, le second couvercle 20 correspond à l'électrode fixe de l'ampoule à vide 10. C'est le second couvercle 20 qui fait office d'électrode fixe et qui est donc directement en contact avec l'électrode mobile 12 quand l'ampoule à vide est en position fermée. Ainsi, le second couvercle 20 remplit avantageusement une double fonction : assurer l'étanchéité d'une des deux extrémités de l'ampoule à vide 10 et assurer le contact électrique avec l'électrode mobile 12. Grâce à l'invention, on diminue ainsi le nombre de pièces entrant dans la fabrication de l'ampoule à vide 10, puisqu'il n'y a plus besoin d'électrode fixe en tant que telle. Cette solution est donc plus simple et plus économique.

Durant la phase d'ouverture, l'apparition d'une tension transitoire de rétablissement (TRV) entraîne un champ électrique élevé dans certaines régions d'une ampoule à vide comportant des arêtes. Dans le cas présent, ce problème est accru du fait des faibles dimensions de l'ampoule à vide. C'est pourquoi la zone de contact mobile 13 de l'électrode mobile 12 n'est pas plane comme dans les solutions habituelles mais est de forme arrondie, de façon à éviter les angles et arêtes trop marqués. Cette solution permet d'éviter les pointes et donne une meilleure répartition du champ électrique sur une plus grande partie de la zone de contact mobile 13. La zone de contact mobile 13 présente par exemple un dôme qui peut être partiellement sphérique ou elliptique, comme indiqué dans les figures. De plus, le diamètre transversal de la zone de contact mobile 13, c'est-à-dire le diamètre d'une section transversale selon un plan perpendiculaire à l'axe longitudinal X, est globalement supérieur au diamètre transversal du reste de l'électrode mobile 12, ce qui fait que la zone de contact mobile 13 forme une sorte d'excroissance (ou une boule) à l'extrémité de l'électrode mobile 12.

De même, le second couvercle 20 comprend une zone de contact 23, appelée zone de contact fixe, qui peut être sensiblement circulaire et qui occupe la partie centrale du second couvercle 20 autour de l'axe longitudinal X. Cette zone de contact fixe 23 est située en vis-à-vis de la zone de contact mobile 13 de l'électrode mobile 12 de façon à pouvoir ouvrir et fermer l'ampoule à vide 10. Selon un mode de réalisation, la zone de contact fixe 23 présente une forme arrondie tournée vers l'intérieur de l'ampoule à vide 10, par exemple une forme de calotte sphérique dont le rayon de courbure, c'est-à-dire le rayon d'une section longitudinale selon un plan passant par l'axe longitudinal X, est important et supérieur au rayon de courbure de la zone de contact mobile 13 lui faisant face, ce qui permet une meilleure tenue diélectrique. A titre d'exemple, on peut envisager un rayon de courbure d'environ 50 mm pour la calotte de la zone de contact fixe 23 et d'environ 15 mm pour l'extrémité de la zone de contact mobile 13.

Pour réduire au maximum le champ électrique, des formes arrondies plus sophistiquées sont possibles pour les zones de contact 13 et 23, par exemple en associant plusieurs rayons de courbure (profils de type Rogowski, Borda), comme indiqué dans les figures pour la zone de contact mobile 13.

Le fait d'avoir les deux zones de contact 13, 23 qui ne soient pas planes entraîne en théorie une diminution des surfaces qui sont en contact et augmente donc la résistance de contact lorsque l'ampoule 10 est en position fermée. Ceci est néanmoins acceptable dans le cas présent car l'ampoule à vide est placée dans un circuit en dérivation et non dans un circuit principal de l'appareil électrique de coupure et elle n'est donc utilisée que pendant les opérations d'ouverture, comme indiqué précédemment. Elle ne doit donc supporter des courants que pendant un temps beaucoup plus court.

Selon un mode de réalisation, le second couvercle 20 est réalisé en acier inoxydable qui est un métal conducteur, économique, et qui de plus présente une résistance aux chocs qui est supérieure à celle du cuivre et suffisante pour pouvoir bien absorber les chocs lors des contacts avec l'électrode mobile 12. L'électrode mobile 12 peut également être réalisée en acier inoxydable. Le second couvercle 20 peut par ailleurs présenter des formes particulières, comme un renfoncement 22 dirigé vers l'intérieur de l'ampoule à vide 10 et par exemple sensiblement en forme en V tel qu'indiqué dans les figures. Ce renfoncement 22 est concentrique, placé entre la zone de contact fixe 23 centrale autour de l'axe longitudinal X et la zone externe de fixation du couvercle 20 au tube cylindrique 11. Il permet très facilement de bien centrer le couvercle 20 par rapport au tube cylindrique 11 grâce à la bride de fixation 25 torique (voir paragraphe suivant), et de mieux résister à la différence de pression entre le vide de l'intérieur de l'ampoule 10 et la pression à l'extérieur de l'ampoule 10 dans la cuve de l'appareil électrique de coupure.

Il est cependant difficile de braser directement le couvercle 20 en acier inoxydable sur la céramique du tube cylindrique 11 parce que, lors du refroidissement, les contraintes au niveau du joint de brasage seraient trop importantes et pourraient provoquer une fissuration de la céramique du tube. Pour éviter ce problème et améliorer la fixation du second couvercle 20 au tube cylindrique 11, l'ampoule à vide 10 peut comporter une bride de fixation 25 qui est placée entre une extrémité du cylindre 11 et le second couvercle 20. Cette bride de fixation 25 est en forme de tore et est réalisée préférentiellement en cuivre, ce qui permet d'une part de la fixer par brasure au tube 11 et d'autre part de la braser facilement contre le pourtour extérieur du second couvercle 20 sans induire de contrainte, du fait de la ductilité du cuivre après passage à haute température dans le four. Comme indiqué ci-dessus, la bride de fixation 25 permet aussi de bien centrer le couvercle 20 grâce au renfoncement 22 qui est agencé pour venir se positionner juste à l'intérieur de la bride 25.

L'ampoule à vide 10 comprend également un écran métallique de protection 17 dont une des extrémités est fixée au second couvercle 20. Cet écran de protection 17 possède une section transversale circulaire et s'étend le long de l'axe longitudinal X de façon à entourer la zone de contact mobile 13. Il comprend d'un côté une première extrémité qui est donc fixée par brasure à la bride 25 et au tube 11 et du côté opposé une extrémité qui est libre. D'autres écrans secondaires non représentés sont également envisageables, comme par exemple un écran protégeant le soufflet 16.

De plus, pour améliorer la répartition du champ électrique, l'invention prévoit également que l'extrémité libre de l'écran 17 se termine par une boucle 19 ce qui évite d'avoir une arête sur cette extrémité libre. Cette boucle 19 est orientée de préférence vers l'intérieur de l'ampoule.

Le second couvercle 20 se prolonge sur deux côtés opposés par des avancées 21 qui sont destinées à être directement en contact avec une barre conductrice 29 appartenant à un pôle de l'appareil électrique de coupure dans lequel l'ampoule à vide 10 est installée, en particulier au circuit de dérivation d'un pôle si l'ampoule à vide est placée dans une dérivation en parallèle du circuit principal de l'appareil électrique de coupure. Dans le mode de réalisation présenté, les avancées 21 sont perpendiculaires au couvercle 20 et la barre métallique 29 est fixée aux avancées 21 du second couvercle 20 par exemple grâce à une vis 27 traversant la barre 29 et introduite par deux orifices 24 des avancées 21. L'ampoule à vide 10 peut donc ainsi être très facilement raccordée électriquement en dérivation du circuit principal d'au moins une des phases de l'appareil électrique de coupure.

## Revendications

1. Ampoule à vide (10) destinée à un appareil électrique de coupure, comprenant un corps cylindrique (11) en matériau isolant fermé à chaque extrémité par respectivement un premier couvercle (14) et un second couvercle (20) métallique, l'ampoule à vide (10) comprenant une électrode mobile (12) qui traverse le premier couvercle (14) et qui coopère avec une électrode fixe entre une position fermée dans laquelle les deux électrodes sont en contact l'une avec l'autre et une position ouverte dans laquelle les deux électrodes sont séparées, **caractérisée en ce que** le second couvercle (20) correspond à l'électrode fixe de l'ampoule à vide (10) et comporte des avancées (21) destinées à être directement raccordées avec une barre conductrice (29) appartenant à un pôle de l'appareil électrique de coupure, le second couvercle (20) comportant une zone de contact fixe (23) centrale ayant la forme d'une calotte sphérique tournée vers l'intérieur de l'ampoule à vide (10), l'électrode mobile (12) comportant une zone de contact mobile (13) de forme arrondie située en vis-à-vis de la zone de contact fixe (23), et la zone de contact fixe (23) présentant un rayon de courbure supérieur à celui de la zone de contact mobile (13).

2. Ampoule à vide selon la revendication 1, **caractérisée en ce que** le second couvercle (20) comporte un renfoncement (22) concentrique, dirigé vers l'intérieur de l'ampoule à vide (10) et placé entre la zone de contact centrale (23) et une zone externe de fixation du couvercle (20) au tube cylindrique (11).

3. Ampoule à vide selon la revendication 2, **caractérisée en ce que** l'ampoule à vide (10) comporte une bride de fixation (25) métallique entre le tube cylindrique (11) et le second couvercle (20).

4. Ampoule à vide selon la revendication 3, **caractérisée en ce que** la bride de fixation (25) est réalisée en cuivre et le second couvercle (20) est réalisé en acier inoxydable.

5. Ampoule à vide selon la revendication 1, **caractérisée en ce que** l'ampoule à vide (10) comprend un écran métallique (17) de section transversale circulaire entourant la zone de contact mobile (13) et qui comporte une extrémité fixée au second couvercle (20) et une extrémité opposée qui est libre.

6. Ampoule à vide selon la revendication 5, **caractérisée en ce que** l'extrémité libre de l'écran (17) présente une boucle (19) orientée vers l'intérieur de l'ampoule à vide (10).

7. Appareil électrique de coupure **caractérisé en ce qu'**il comporte au moins une ampoule à vide (10) selon l'une des revendications précédentes, l'ampoule à vide étant placée en dérivation d'un circuit principal d'au moins une phase de l'appareil électrique de coupure

## Patentansprüche

1. Vakuumröhre (10), die für ein elektrisches Stromunterbrechungsgerät bestimmt ist, beinhaltend einen zylindrischen Körper (11) aus einem Isoliermaterial, der an jedem Ende durch jeweils einen ersten Deckel (14) und einen zweiten Deckel (20) aus Metall verschlossen ist, wobei die Vakuumröhre (10) eine mobile Elektrode (12) beinhaltet, die durch den ersten Deckel (14) hindurchgeht und die mit einer festen Elektrode zwischen einer geschlossenen Position, in der die zwei Elektroden miteinander in Kontakt sind, und einer geöffneten Position, in der die zwei Elektroden getrennt sind, zusammenwirkt, **dadurch gekennzeichnet, dass** der zweite Deckel (20) der festen Elektrode der Vakuumröhre (10) entspricht und Vorsprünge (21) umfasst, die dazu bestimmt sind, direkt an eine Stromschiene (29) angeschlossen zu sein, die zu einem Pol des elektrischen Stromunterbrechungsgeräts gehört, wobei der zweite Deckel (20) eine mittige feste Kontaktzone (23) umfasst, die die Form einer kugelförmigen Haube aufweist, die zum Inneren der Vakuumröhre (10) zeigt, wobei die mobile Elektrode (12) eine mobile Kontaktzone (13) mit abgerundeter Form umfasst, die sich gegenüber der festen Kontaktzone (23) befindet, und wobei die feste Kontaktzone (23) einen Krümmungsradius aufweist, der größer als der der mobilen Kontaktzone (13) ist.

2. Vakuumröhre nach Anspruch 1, **dadurch gekennzeichnet, dass** der zweite Deckel (20) eine konzentrische Verstärkung (22) umfasst, die zum Inneren der Vakuumröhre (10) gerichtet ist und zwischen der mittigen Kontaktzone (23) und einer externen Zone zur Befestigung des Deckels (20) an dem zylindrischen Rohr (11) angeordnet ist.

3. Vakuumröhre nach Anspruch 2, **dadurch gekennzeichnet, dass** die Vakuumröhre (10) zwischen dem zylindrischen Rohr (11) und dem zweiten Deckel (20) einen Befestigungsflansch (25) aus Metall umfasst.

4. Vakuumröhre nach Anspruch 3, **dadurch gekennzeichnet, dass** der Befestigungsflansch (25) aus Kupfer besteht und der zweite Deckel (20) aus Edelstahl besteht.

5. Vakuumröhre nach Anspruch 1, **dadurch gekennzeichnet, dass** die Vakuumröhre (10) einen Schirm aus Metall (17) mit einem kreisförmigen Querschnitt beinhaltet, der die mobile Kontaktzone (13) umgibt und der ein Ende, das an dem zweiten Deckel (20) befestigt ist, und ein gegenüberliegendes Ende, das frei ist, umfasst.

6. Vakuumröhre nach Anspruch 5, **dadurch gekennzeichnet, dass** das freie Ende des Schirms (17) einen Umschlag (19) aufweist, der zum Inneren der Vakuumröhre (10) ausgerichtet ist.

7. Elektrisches Stromunterbrechungsgerät, **dadurch gekennzeichnet, dass** es mindestens eine Vakuumröhre (10) nach einem der vorhergehenden Ansprüche umfasst, wobei die Vakuumröhre zu einem Hauptkreis mindestens einer Phase des elektrischen Stromunterbrechungsgeräts parallel angeordnet ist.

## Claims

1. Vacuum bottle (10) intended for an electrical switching device, comprising a cylindrical body (11) of insulating material closed at each end respectively by a first metal cover (14) and a second metal cover (20), the vacuum bottle (10) comprising a mobile electrode (12) that passes through the first cover (14) and that cooperates with a fixed electrode between a closed position in which the two electrodes are in contact with each other and an open position in which the two electrodes are separated, **characterized in that** the second cover (20) corresponds to the fixed electrode of the vacuum bottle (10) and includes projections (21) intended to be connected directly with a busbar (29) belonging to a pole of the electrical switching device, the second cover (20) including a central fixed contact zone (23) having the shape of a spherical cap turned towards the inside of the vacuum bottle (10), the mobile electrode (12) including a mobile contact zone (13) of rounded shape situated facing the fixed contact zone (23), and the fixed contact zone (23) presenting a curve radius greater than that of the mobile contact zone (13).

2. Vacuum bottle according to Claim 1, **characterized in that** the second cover (20) also includes a concentric recess (22), turned towards the inside of the vacuum bottle (10) and placed between the central contact zone (23) and an outside zone for fastening the cover (20) to the cylindrical tube (11).

3. Vacuum bottle according to Claim 2, **characterized in that** the vacuum bottle (10) includes a metal fastening strap (25) between the cylindrical tube (11) and the second cover (20).

4. Vacuum bottle according to Claim 3, **characterized in that** the fastening strap (25) is made of copper and the second cover (20) is made of stainless steel.

5. Vacuum bottle according to Claim 1, **characterized in that** the vacuum bottle (10) comprises a metal screen (17) of circular transverse section surrounding the mobile contact zone (13) and which includes one end fastened to the second cover (20) and one opposite end that is free.

6. Vacuum bottle according to Claim 5, **characterized in that** the free end of the screen (17) presents a bend (19) oriented towards the inside of the vacuum bottle (10).

7. Electrical switching device, **characterized in that** it includes at least one vacuum bottle (10) according to one of the preceding claims, the vacuum bottle being placed as derivation of a main circuit of at least one phase of the electrical switching device.
